# EUROPÄISCHE PATENTSCHRIFT

(11) **EP 0 331 631 B1**
(45) Veröffentlichungstag und Bekanntmachung des Hinweises auf die Patenterteilung: **24.06.1992**
(21) Anmeldenummer: 89810105.0
(22) Anmeldetag: 08.02.1989
(51) Int. Cl.: A47K 13/16

(54) **Schutzauflage für Klosettsitze**
Toilet seat cover
Feuille de couvre-siège pour toilettes

(30) Priorität: 02.03.1988 CH 786/88
(43) Veröffentlichungstag der Anmeldung: 06.09.1989
(73) Patentinhaber: Limark AG, CH-3011 Bern (CH)
(72) Erfinder: Schweizer, Paul, CH-8103 Unterengstringen (CH)
(74) Vertreter: Groner, Manfred

(56) Entgegenhaltungen:
- CH-A- 283 368
- DE-A- 2 360 189
- DE-C- 229 439
- DE-C- 659 249
- GB-A- 206 428

## Beschreibung

Die Erfindung betrifft eine Schutzauflage für Klosettsitze nach dem Oberbegriff des unabhängigen Patentanspruchs 1.

Eine Schutzauflage dieser Art ist durch die DE-C-229.439 bekannt geworden. Bei dieser besteht die Schwierigkeit, dass sie nur sehr begrenzt an unterschiedliche Klosettsitze anpassbar ist. Bedingt ist dies durch die geschlossene Form der Schutzauflage und ein innenseitig eingeklebtes Verstärkungsband. Die Schutzauflage besitzt somit eine definitive ovale Form mit einem festen Umfang. Diese Schutzauflage wäre bei den meisten Klosettsitzen entweder zu gross oder zu klein oder könnte beispielsweise an einen etwa rechteckigen Klosettsitz nicht angepasst werden.

Eine weitere Schwierigkeit der gattungsbildenden Schutzauflage besteht darin, dass sie wohl kaum sehr raumsparend untergebracht werden kann. Es ist zwar erwähnt, dass der Schutzbelag "in ein kleines festes Päckchen derart zusammengelegt werden kann, dass man ihn bequem mitführen und wieder ausbreiten kann, ", wie dies erfolgen soll, ist jedoch nicht erwähnt.

Die oben erwähnten Schwierigkeiten, nämlich die mangelnde Anpassbarkeit an unterschiedliche Klosettsitze und die schwierige Verpackbarkeit, ist auch bei der Schutzauflage nach der CH-A-283.368 gegeben. Auch bei dieser ist eine bestimmte ovale Form und Grösse gegeben. Zum Verpacken ist eine separate Umhüllung notwendig. Aufgrund der in Fig. 2 dieser Schrift gezeigten Faltung lässt sich errechnen, dass eine Verpackung etwa 30 bis 50 cm lang wäre.

Der Erfindung liegt die Aufgabe zugrunde, eine Schutzauflage der genannten Art zu schaffen, die im wesentlichen bei allen gebräuchlichen Klosettsitzen in einfacher Weise und mit wenigen Handgriffen aufgebracht werden kann und einen sicheren hygienischen Schutz bildet und die dennoch handlich und raumsparend verpackt ist. Die Schutzauflage soll vollständig aus Papier herstellbar sein.

Die Aufgabe ist durch die Erfindung gemäss Anspruch 1 gelöst.

Vorteilhaft ist insbesondere, dass der vordere Rand der Schutzauflage bei Entfalten der Bahn selbsttätig in die gewünschte Lage entfaltet wird, was die Handhabung vereinfacht.

Die erfindungsgemässe Schutzauflage hat den weiteren wesentlichen Vorteil, dass sie ausser der eigentlichen Sitzfläche mit dem vorderen Rand auch einen Teil der Klosettschüssel abdeckt. Dieser Rand fixiert zudem die Auflage auf dem Klosettsitz.

Auch Kleinkinder können sich damit bedenkenlos am oberen Rand der Klosettschüssel abstützen und wird auch ein Kontakt der Kleider mit der Klosettschüssel weit besser als bisher vermieden. Die gefaltete Bahn kann in einer quaderförmigen Umhüllung mit den Kantenlängen 90 x 21 x 7 mm untergebracht werden, so dass ohne weiteres sechs solche Schutzauflagen in einem Behälter von der Grösse einer Zigarettenschachtel verpackt werden können. Eine besonders raumsparende und handliche Verpackung ergibt sich nach der Weiterbildung nach Anspruch 2. Es ergibt sich hierbei auch ein sogenannter Garantierverschluss für jede einzelne Schutzauflage.

Die Weiterbildung nach den Ansprüchen 3 bis 5 dienen der Weiterbildung einer handlichen Verpackung bei möglichst geringem Materialverbrauch.

Weitere vorteilhafte Ausbildungen ergeben sich aus den übrigen abhängigen Ansprüchen sowie aus der nachfolgenen Beschreibung.

Ausführungsbeispiele der Erfindung werden nachfolgend anhand der Zeichnung näher erläutert. Es zeigen:
Fig. 1 eine perspektivische Ansicht einer verpackten Schutzauflage,
Fig. 2 eine perspektivische Ansicht einer verpackten Schutzauflage unmittelbar vor dem Oeffnen der Umhüllung,
Fig. 3 eine gebrauchsfertige Schutzauflage,
Fig. 4 und 5 in perspektivischer Ansicht schematisch das Aufbringen der Schutzauflage auf einen Klosettsitz,
Fig. 6 eine Teilansicht eines zur Herstellung der Schutzauflage benutzten Teils,
Fig. 7 und 8 weitere gestanzte Papierteile, die zur Herstellung der Schutzauflage verwendet werden,
Fig. 9 eine Ansicht einer entfalteten Bahn einer alternativen Ausführung der Schutzauflage,
Fig. 10 und 11 schematisch die Herstellung der Umhüllung nach dieser alternativen Ausführung,
Fig. 12 schematisch eine Schutzauflage mit aufgerissener Umhüllung und teilweise entfalteter Bahn,
Fig. 13 entsprechend Fig. 12 aber mit fast vollständig entfalteter Bahn, und
Fig. 14 ein Klosettsitz mit aufgebrachter Schutzauflage in perspektivischer Ansicht.

Die Fig. 1 zeigt die verpackte Schutzauflage 1, die einen quaderförmigen Körper bildet und eine allseitig geschlossene, staubdichte Umhüllung aufweist. Vorzugsweise besteht die Schutzauflage vollständig aus vergleichsweise dünnem Papier oder einem ähnlichen in Wasser leicht abbaubaren Material. Zum Oeffnen der Umhüllung werden zwei seitlich lose anliegende Aufreisslappen 2 gefasst und in die in Fig. 2 gezeigte Lage gebracht. Werden die Aufreisslappen 2 in Richtung der Pfeile 5 auseinandergezogen, so wird die Umhüllung entlang einer umlaufenden, perforierten Schwächungslinie 4 vollständig aufgerissen. Werden die Aufreisslappen 2 weiter in Richtung der Pfeile 5 auseinanderbewegt, so entfaltet sich von selbst eine mit den Aufreisslappen 2 verbundene Bahn 8, die schliesslich die in Fig. 3 gezeigte tunnelförmige Form annimmt. Da die Bahn 8 quer zu ihrer Längsrichtung gefaltet ist, ist ihre Länge sehr variabel.

Die Aufreisslappen 2 bilden die beiden Enden der Bahn 8, die einen mittleren, horizontal anzuordnenden Bereich 9, einen im Querschnitt dazu abgewinkelten Rand 10 und einen aus Randteilen 11 und 12 bestehenden, ebenfalls abgewinkelten Rand aufweisen. Im Querschnitt ist die entfaltete Bahn 8 somit bereichsweise U-förmig und bereichsweise L-förmig. Im gefalteten Zustand sind der äussere und der innere Rand hingegen um 180° umgelegt, so dass die Länge der verpackten Schutzauflage 1 etwa gleich der Breite des mittleren Bereichs 9 der Bahn ist. Der vordere Rand 10 ist etwa doppelt so breit wie die Randteile 11, und beide Breiten zusammen ergeben etwa die Breite des mittleren Bereichs 9. In Längsrichtung gesehen ist die Bahn 8 zur Mitte hin am hinteren Rand stufenweise verjüngt. Die Ansatzstelle des Randteils 12 ist entsprechend weiter nach innen versetzt und im gefalteten Zustand überlappen sich der Rand 10 und der Randteil 12. Der Randteil 12 ist in Richtung der Faltlinien gesehen vorzugsweise etwas länger als die Randteile 11.

In den Fig. 4 und 5 ist schematisch gezeigt, wie die Schutzauflage 1 auf einen Sitzring 13 aufgelegt wird. Hierzu wird diese an den beiden Aufreisslappen 2 gehalten und der Rand 10 in seinem mittleren Bereich an den vorderen Rand des Sitzringes 3 angelegt. Werden nun die Aufreisslappen 2 in der in Fig. 4 gezeigten Pfeilrichtung weiter nach hinten bewegt, so legt sich der Rand 10 auf seiner Breite genau an den äusseren Rand des Sitzringes 13 an. Die hinteren Randbereiche 11 und 12 haben nun die Tendenz, aufgrund der weiter unten beschriebenen Faltung, in Richtung der Pfeile 15 und 16 den Sitzring 13 zu untergreifen, wodurch die Schutzauflage 1 auf dem Sitzring sich festklammert. Die Aufreisslappen 2 werden unter Dehnung der Bahn 8 so weit wie notwendig nach hinten geschoben. Auf der Unterseite der Aufreisslappen 2 kann ein Klebstoff aufgebracht sein, mit dem die Aufreisslappen 2 auf dem Sitzring 13 angeklebt und damit eine zusätzliche Fixierung der Bahn 8 erreicht werden kann. Die gebrauchte Schutzauflage 1 kann ohne Bedenken in die Klosettschüssel gegeben und weggespült werden.

Die Schutzauflage 1 wird aus den in den Fig. 6, 7 und 8 gezeigten Stanzteilen 20, 30 und 3 hergestellt. Der Stanzteil 22 weist die in Fig. 6 gezeigte Leporello-Faltung auf. Die positiven, d.h. die in gefaltetem Zustand oben liegenden Faltlinien 18 und die negativen Faltlinien 19 und 21 sind parallel zueinander und verlaufen im rechten Winkel zur Längsrichtung der Bahn 8. Die ebenfalls positiven Faltlinien 20 sind um 45° zu den Faltlinien 18 und 19 geneigt und bilden die Längsränder des mittleren Bereichs 9. Entsprechendes gilt für den hier nicht gezeigten Randteil 12. Die gezeigte Faltung erlaubt ein besonders kompaktes Falten der Bahn 8 und hat die Eigenschaft, dass sich die Bahn beim Auseinanderziehen der Aufreisslappen 12 von selbst in die in Fig. 3 gezeigte tunnelförmige Form entfaltet. Der Stanzteil 22 weist an beiden Enden Lappen 23 und 25 auf, die entlang einer Stanzlinie 29 teilweise von der übrigen Bahn abgetrennt sind und die in Richtung der Pfeile 17 nach unten oder oben umgelegt und mit einem weiteren Lappen 24 verklebt werden. Die Lappen 23 bis 25 werden entsprechend den Faltlinien 28 gefaltet und bilden später die Seitenwände 7 und teilweise die Aufreisslappen 2. Die in Fig. 1 gezeigte obere Schmalseite wird durch den in Fig. 7 gezeigten Stanzteil 30 überdeckt, der zwei Lappen 32 aufweist, die auf den Lappen 24 aufgeklebt sind. Die übrigen Schmalseiten werden durch den in Fig. 8 gezeigten Stanzteil 3, der teilweise an den Seiten 7 angeklebt ist, überdeckt. Die Aufreisslappen 2 bestehen somit aus mehreren Lagen und sind besonders reissfest. Die Faltung der Teile 3 und 30 ist durch die Linien 26 und 27 angegeben.

Bei der Ausführung nach den Fig. 9 bis 14 weist eine Bahn 48 einen vorderen Rand 40 auf, der etwa so breit ist wie der auf die Sitzfläche aufzulegende Bereich 45, an dem Lappen 42 zum Aufreissen der Umhüllung 50 und zum Entfalten der Bahn 48 angebracht sind. Der Rand 40 und der Bereich 45 sind über einen Falt 41 miteinander verbunden, der dem Falt 31 bzw. 21 der ersten Ausführung entspricht, und der sich kreuzende Faltlinien 51 aufweist, wie dies beispielsweise aus Fig. 13 gut ersichtlich ist. Diese Struktur der Faltes 41 bewirkt, dass beim Entfalten der Bahn 48 der vordere Rand 40 sich in die in Fig. 13 gezeigte Lage entfaltet, wobei in dieser der Rand 40 die Tendenz hat, in die ursprüngliche Lage zurückzugehen.

Mit der in den Fig. 10 und 11 gezeigten Umhüllung 50 kann jede Bahn 48 einzeln und kompakt verpackt werden und zudem so, dass mit einer einzigen einfachen Bewegung die Umhüllung geöffnet und die Bahn 48 entfaltet werden kann, wobei wie bereits erwähnt, der Rand 40 selbsttätig in eine geeignete Lage schwenkt.

Die Umhüllung 50 besitzt eine untere Aufreisslinie 52 und obere Aufreisslinien 52b, wobei an den oberen Aufreisslinien 52b paarweise zusammengeklete Lappen 55 angeordnet sind. Zwischen den Lappen 55 ist in der Umhüllung 50 ein Schlitz 54 angeordnet, durch den die Lappen 42 hindurchgesteckt sind. Auf diese Lappen 42 ist ein Verschlussteil 53 aufgeklebt, das ebenfalls eine Aufreisslinie 56 aufweist. Auf den gegenüberliegenden Seiten der Umhüllung 50 ist jeweils eine Klebstelle 43 vorgesehen, an der das Verschlussteil 53 lösbar fixiert ist. Diese Klebestellen 43 dienen gleichzeitig dazu, die beiden Enden der Schutzauflage in der Gebrauchslage auf dem Klosettsitz zu fixieren. Das Ankleben der Umhüllungsteile 50a und 50b auf der Sitzfläche und die aus Fig. 14 deutlich erkennbare Greifwirkung der Randes 40 wirken zusammen und geben der Schutzauflage einen besonders guten Halt. Auch die hier offenbarte Ausführung der Schutzauflage kann vollständig aus Papier oder einem anderen in Wasser leicht abbaubaren Material hergestellt werden.

Aus den obigen Angaben ergibt sich somit eine Schutzabdeckung, die den hygienischen Anforderungen einschliesslich einer einfachen Handhabung in hervorragender Weise Rechnung trägt und kostenmässig günstig hergestellt und raumsparend auch in kleinem Handgepäck untergebracht werden kann.

## Patentansprüche

1. Schutzauflage für Klosettsitze, die eine auf die Sitzfläche eines Sitzringes (13) aufzulegende längliche Bahn (8) aus einer dünnen und flexiblen Folie aufweist, wobei diese Bahn (8) quer zu ihrer Längsrichtung mehrfach gefaltet ist und einen vorderen Rand (10,40) aufweist, der ebenfalls quer zur Längsrichtung der Bahn (8) mehrfach gefaltet ist und der um eine sich in Längsrichtung der Bahn (8) erstreckende Kante (31,41) umlegbar ist und wobei die Bahn (8, 48) in einer Umhüllung (3,30,50) untergebracht ist, dadurch gekennzeichnet, dass die sich in Längsrichtung der Bahn (8) erstreckende Kante (31,41) sich kreuzende Faltlinien (51) aufweist, derart, dass sich beim Entfalten der Bahn (8, 48) der vordere Rand (40) sich in eine etwa rechtwinklige abstehende Lage entfaltet, und die Bahn (8) offen ist und zwei freie Enden aufweist und dass die Umhüllung (3,30,50) mit der Bahn (8) verbunden ist und dass die Bahn (8) im verpackten Zustand am die genannte Kante (31,41) gefaltet und auch in Längsrichtung gefaltet und zusammengelegt ist.

2. Schutzauflage nach Anspruch 1, dadurch gekennzeichnet, dass die Umhüllung (3,30,50) entlang einer Schwächungslinie (4,44) aufreissbar ist, wobei ein Teil (50a) der Umhüllung (3;30,50) mit dem einen Ende der Bahn (8,48) und der andere Teil (50b) der Umhüllung (3;30) mit dem manderen Ende der Bahn (8,48) verbunden sind.

3. Schutzauflage nach Anspruch 1 oder 2, dadurch gegennzeichnet, dass die Umhüllung (3;30,50) zwei gegenüberliegende Aufreisslappen (2,42) aufweist, die auf der Aussenseite der Umhüllung (3,30,50) angeordnet sind und von aussen fassbar sind.

4. Schutzauflage nach Anspruch 3, dadurch gekennzeichnet, dass die Aufreisslappen (2,42) an gegenüberliegenden Seitenflächen der Umhüllung (3,30,50) angeordnet sind.

5. Schutzauflage nach einem der Ansprüche 1 bis 4, dadurch gekennzeichnet, dass die Aufreisslappen (2,42) jeweils an einem Ende der Bahn (8,48) angeordnet sind.

6. Schutzauflage nach einem der Ansprüche 1 bis 5, dadurch gekennzeichnet, dass die Bahn (8,48) eine Leporello-Faltung aufweist, wobei sich diese Faltung auch über die Kante (31,41) und den vorderen Rand (10,40) erstreckt.

7. Schutzauflage nach Anspruch 1, dadurch gekennzeichnet, dass der vordere Rand (10) bei der gefalteten und verpackten Bahn (8) um 180 Grad umgelegt ist.

8. Schutzauflage nach einem der Ansprüche 1 bis 7, dadurch gekennzeichnet, dass die Enden der Bahn auf der Unterseite jeweils eine Klebestelle (43) zum Fixieren der Bahn (8, 48) auf dem Klosettsitz aufweisen.

9. Schutzauflage nach Anspruch 8, dadurch gekennzeichnet, dass die Klebestellen (43) auf Teilen (50a,50b) der Umhüllung (3,30,50) angebracht sind.

## Claims

1. Protective cover for toilet seats, which has a band (8) of a thin and flexible film for laying lengthwise upon the seating surface of an annular seat (13), in which this band (8) normal to its longitudinal direction is pleated and has a frontal border (10,40), which likewise is pleated normal to the longitudinal direction of the band (8) and can be bent around the edge (31,41) extending in the longitudinal direction of the band (8) and whereby the band (8,48) is accomodated within a wrapping (3,30,50), thereby characterised, that the edge (31,41) extending in the longitudinal direction of the band (8) has intersecting fold lines (51), of such a kind that on unfolding the band (8,48) the frontal border (40) unfolds itself into an approximately right-angularly displaced position, and the band (8) is unfolded and has two free ends and that the wrapping (3,30,50) is connected with the band (8) and that the band (8) in the packed condition is folded along the said edge (31,41) and also is folded in the longitudinal direction and collapsed.

2. Protective cover according to claim 1, thereby characterised, that the wrapping (3,30,50) can be torn open along a line of weakness (4,44) so that one part (50a) of the wrapping (3;30,50) is connected to the one end of the band (8,48) and the other part (50b) of the wrapping (3;30) is connected to the other end of the band (8,48) .

3. Protective cover according to claim 1 or 2, thereby characterised, that the wrapping (3;30,50) displays two oppositely-disposed tear tags (2,42), which are arranged on the outside of the wrapping (3,30,50) and can be manipulated from outside.

4. Protective cover according to claim 3, thereby characterised, that the tear tags (2,42) are arranged on oppositely-disposed side surfaces of the wrapping (3,30,50).

5. Protective cover according to any of claims 1 to 4, thereby characterised, that the tear tags (2,42) are arranged each at one end of the band (8,48) .

6. Protective cover according to any of claims 1 to 5, thereby characterised, that the band (8,48) displays a concertina-pleating, such that this pleating extends also over the edge (31,41) and the frontal border (10,40).

7. Protective cover according to claim 1, thereby characterised, that the frontal border (10) in the folded and packed band (8) is bent through 180 degrees.

8. Protective cover according to any of claims 1 to 7, thereby characterised, that the ends of the band each on the underside has an attachment point (43) for fixing the band (8,48) onto the toilet seat.

9. Protective cover according to claim 8, thereby characterised, that the attachment points (43) are fixed to parts (50a,50b) of the wrapping (3,30,50).

## Revendications

1. Couvre-siège pour abattant de W.C., qui possède une bande allongée (8) qui doit être disposée sur la surface d'appui d'un siège annulaire (13) et qui est constituée par une feuille mince et flexible, et dans lequel cette bande (8) est repliée de façon multiple transversalement par rapport à sa direction longitudinale et possède un bord avant (10,40) qui est replié de façon multiple également transversalement par rapport à la direction longitudinale de la bande (8) et peut être rabattu autour d'une arête (31,41) qui s'étend dans la direction longitudinale de la bande (8), et dans lequel la bande (8,48) est logée dans une enveloppe (3,30,50), caractérisé en ce que l'arête (31,41), qui s'étend dans la direction longitudinale de la bande (8), comporte des lignes de pliage croisées (51) de sorte que, lors du dépliage de la bande (8,48), le bord avant (40) se déplie pour venir dans une position en saillie approximativement à angle droit, et que la bande (8) est ouverte et possède deux extrémités libres, et que l'enveloppe (3,30,50) est raccordée à la bande (8) et qu'à l'état emballé, cette dernière est repliée autour de ladite arête (31,41) et est également repliée et tassée sur elle-même dans la direction longitudinale.

2. Couvre-siège selon la revendication 1, caractérisé en ce que l'enveloppe (3,30,50) peut être arrachée le long d'une ligne d'affaiblissement (4,44), une partie (50a) de l'enveloppe (3;30,50) étant raccordée à une extrémité de la bande (8,48) et l'autre partie (50b) de l'enveloppe (3;30) étant raccordée à l'autre extrémité de la bande (8,48).

3. Couvre-siège selon la revendication 1 ou 2, caractérisé en ce que l'enveloppe (3;30,50) comporte deux pattes d'arrachement opposées (2,42) qui sont disposées sur la face extérieure de l'enveloppe (3,30,50) et peuvent être saisies de l'extérieur.

4. Couvre-siège selon la revendication 3, caractérisé en ce que les pattes d'arrachement (2,42) sont disposées sur des faces latérales opposées de l'enveloppe (3,30,50).

5. Couvre-siège selon l'une des revendications 1 à 4, caractérisé en ce que les pattes d'arrachement (2,42) sont disposées respectivement sur une extrémité de la bande (8,48).

6. Couvre-siège selon l'une des revendications 1 à 5, caractérisé en ce que la bande (8,48) possède un pliage en accordéon, ce pliage s'étendant aussi au-dessus de l'arête (31,41) et du bord avant (10,40).

7. Couvre-siège selon la revendication 1, caractérisé en ce que le bord avant (10) est rabattu sur 180 degrés lorsque la bande (8) est repliée et emballée.

8. Couvre-siège selon l'une des revendications 1 à 7, caractérisé en ce que les extrémités de la bande possèdent, au niveau de la face inférieure, respectivement une zone adhésive (43) pour fixer la bande (8,48) sur le siège des W.C.

9. Couvre-siège selon la revendication 8, caractérisé en ce que les zones adhésives (43) sont disposées sur des parties (50a,50b) de l'enveloppe (3,30,50).
